# EUROPÄISCHE PATENTSCHRIFT

(11) **EP 1 360 404 B1**
(45) Veröffentlichungstag und Bekanntmachung des Hinweises auf die Patenterteilung: **26.07.2006**
(21) Anmeldenummer: 01273713.6
(22) Anmeldetag: 05.12.2001
(51) Int. Cl.: F02F 3/00, B21K 1/18

(54) **UNTERTEIL FÜR EINEN GEBAUTEN KOLBEN**
LOWER PART FOR A MULTI-PIECE PISTON
PARTIE INFERIEURE POUR UN PISTON EN PLUSIEURS PARTIES

(30) Priorität: 13.02.2001 DE 10106578
(43) Veröffentlichungstag der Anmeldung: 12.11.2003
(73) Patentinhaber: MAHLE GMBH, D-70376 Stuttgart (DE)
(72) Erfinder: GEISSLER, Christof, 72250 Freudenstadt (DE)
(74) Vertreter: Pohle, Reinhard
(86) Internationale Anmeldenummer: PCT/DE2001/004615
(87) Internationale Veröffentlichungsnummer: WO 2002/064963

(56) Entgegenhaltungen:
- DE-A- 19 902 144
- DE-C- 749 769
- US-A- 1 667 202

## Beschreibung

Die Erfindung betrifft ein Unterteil für einen gebauten Kolben nach dem Oberbegriff des Anspruchs 1.

Bisher wurden derartige Unterteile entweder als Graugußteile oder als gepreßte Aluminiumteile ausgeführt. Neuerdings geht der Trend aus Festigkeitsgründen hin zu geschmiedeten, einstückigen Stahlunterteilen. Diese haben jedoch den Nachteil, daß nur begrenzte Schaftlängen hergestellt werden können.

Die Erfindung beschäftigt sich daher mit dem Problem, Unterteile mit ausreichender Festigkeit und nicht begrenzter Schaftlänge zur Verfügung zu stellen. Dieses Problem wird gelöst durch ein Unterteil mit den kennzeichnenden Merkmalen des Anspruchs 1. Vorteilhafte Weiterbildungen sind Gegenstand der Unteransprüche.

Als Verbindungsverfahren für die Unterteilhälften kommen in Betracht insbesondere Elektronenstrahlschweißen, Linear-Reibschweißen, Diffusionsschweißen, Hartlöten und dergleichen.

Die Erfindung wird im folgenden beschrieben anhand eines Ausführungsbeispiels. Es zeigt:
- Fig. 1: ein erfindungsgemäßes Unterteil im Querschnitt in Bolzenrichtung
- Fig. 2: ein erfindungsgemäßes Unterteil, Querschnitt in der Teilungsebene.

Das Stahl-Unterteil 1 besteht aus zwei geschmiedeten Hälften 2 und 3, die in der Trennebene 4 miteinander mittels Elektronenstrahl verschweißt sind. Es weist einen Schaft 5, Naben 6, Abstützungsbereiche 7 und einen Unterteilboden 8 auf. Im Bereich seitlich und oberhalb der Naben sind gewichtserleichternde Aussparungen 9 durch Schmieden angeformt.

Das fertig bearbeitete Unterteil (Konturen strichpunktiert) wird später mit einem Kolbenboden verschraubt und findet Verwendung in Großmotoren, beispielsweise Schiffs-Großmotoren.

## Patentansprüche

1. Unterteil (1) für einen gebauten Kolben mit Naben (6), Schaft (5) und und Abstützungsbereichen (7) sowie einem Unterteilboden (8),
**gekennzeichnet durch** die Merkmale
- das Unterteil (1) besteht aus zwei miteinander verschweißten oder verlöteten Hälften (2,3),
- die Trennebene (4) zwischen den beiden Hälften (2,3) verläuft in Druck-Gegendruckrichtung,
- die beiden Hälften (2,3) bestehen aus fließgepreßtem oder geschmiedetem Stahl,
- in Bolzenrichtung ist der Schaft (5) nach Art eines Kastenkolbens gegenüber dem Kolbendurchmesser zurückgenommen.

2. Unterteil für einen gebauten Kolben nach Anspruch 1,
**dadurch gekennzeichnet,**
**daß** die beiden Hälften (2,3) durch Elektronenstrahlschweißen, lineares Reibschweißen, Diffusionsschweißen oder Hartlöten miteinander verbunden sind.

3. Unterteil für einen gebauten Kolben nach Anspruch 1 oder 2,
**dadurch gekennzeichnet,**
**daß** im Bereich um die Naben (6) Aussparungen (9) vorliegen.

4. Unterteil für einen gebauten Kolben nach einem der vorhergehenden Ansprüche,
**dadurch gekennzeichnet,**
**daß** die Trennebene (4) zwischen den beiden Hälften (2,3) exakt mit einer Symmetrieebene des Unterteils übereinstimmt.

5. Verfahren zur Herstellung eines Unterteils für einen gebauten Kolben nach Anspruch 1,
**dadurch gekennzeichnet,**
**daß** das Bolzenloch vorgeschmiedet wird.

## Claims

1. Lower part (1) for a multi-piece piston with hubs (6), a shaft (5), and support regions (7), as well as a lower part base (8),
**characterised by** the features that
- the lower part (1) consists of two halves (2, 3) that have been welded or soldered together,
- the dividing plane (4) between the two halves (2, 3) runs in the pressure-counterpressure direction,
- the two halves (2, 3) consist of extruded or forged steel,
- the shaft (5) is reduced in diameter in relation to the piston diameter in the pin direction, in the manner of a box piston.

2. Lower part for a multi-piece piston according to claim 1,
**characterised in that**
the two halves (2, 3) are connected by means of electron-beam welding, linear friction welding, diffusion welding, or hard soldering.

3. Lower part for a multi-piece piston according to claim 1 or 2,
**characterised in that**
recesses (9) are present in the region around the hubs (6).

4. Lower part for a multi-piece piston according to one of the preceding claims,
**characterised in that**
the dividing plane (4) between the two halves (2, 3) corresponds exactly to a plane of symmetry of the lower part.

5. Method for the production of a lower part for a multi-piece piston according to claim 1,
**characterised in that**
the pin hole is pre-forged.

## Revendications

1. Partie inférieure (1) pour un piston construit comportant des bossages (6), une jupe (5) et des zones d'appui (7) ainsi qu'un fond de partie inférieure (8),
**caractérisé par le fait que** :
- la partie inférieure (1) est constituée de deux moitiés (2, 3) soudées ou brasées l'une à l'autre,
- le plan de jonction (4) entre les deux moitiés (2, 3) s'étend dans la direction pression-contre pression,
- les deux moitiés (2, 3) sont constituées d'acier extrudé ou forgé,
- dans la direction des bossages, la jupe (5) est restreinte par rapport au diamètre de piston, à la manière d'un piston en forme de caisson.

2. Partie inférieure pour un piston construit selon la revendication 1,
**caractérisé en ce**
**que** les deux moitiés (2, 3) sont assemblées l'une à l'autre par soudage par faisceau d'électrons, soudage par friction linéaire, soudage par diffusion ou brasage dur.

3. Partie inférieure pour un piston construit selon la revendication 1 ou 2,
**caractérisé en ce**
**que** dans la zone située autour des bossages (6) se situent des évidements (9).

4. Partie inférieure pour un piston construit selon l'une des revendications précédentes,
**caractérisé en ce**
**que** le plan de jonction (4) entre les deux moitiés (2, 3) coïncide précisément avec un plan de symétrie de la partie inférieure.

5. Procédé pour fabriquer une partie inférieure d'un piston construit selon la revendication 1,
**caractérisé en ce**
**que** le trou d'axe est préforgé.
